# EUROPÄISCHE PATENTSCHRIFT

(11) **EP 1 776 733 B1**
(45) Veröffentlichungstag und Bekanntmachung des Hinweises auf die Patenterteilung: **12.11.2008**
(21) Anmeldenummer: 05786313.6
(22) Anmeldetag: 15.09.2005
(51) Int. Cl.: H01P 7/04, H01P 1/202

(54) **HOCHFREQUENZFILTER**
HIGH-FREQUENCY FILTER
FILTRE HAUTE FREQUENCE

(30) Priorität: 16.09.2004 DE 102004045006
(43) Veröffentlichungstag der Anmeldung: 25.04.2007
(73) Patentinhaber: Kathrein-Austria Ges.M.B.H., 6330 Kufstein (AT)
(72) Erfinder: SCHREIBVOGEL, Gerhard, AT-6300 Wörgl (AT)
(74) Vertreter: Flach, Dieter Rolf Paul
(86) Internationale Anmeldenummer: PCT/EP2005/009939
(87) Internationale Veröffentlichungsnummer: WO 2006/029868

(56) Entgegenhaltungen:
- EP-A- 0 955 688
- US-A- 4 757 288
- US-A- 4 996 506
- WANG C ET AL: "Dielectric combline resonators and filters" 7. Juni 1998 (1998-06-07), MICROWAVE SYMPOSIUM DIGEST, 1998 IEEE MTT-S INTERNATIONAL BALTIMORE, MD, USA 7-12 JUNE 1998, NEW YORK, NY, USA,IEEE, US, PAGE(S) 1315-1318 , XP010290115 ISBN: 0-7803-4471-5 Seite 1317, rechte Spalte, Zeile 15 - Zeile 30
- PATENT ABSTRACTS OF JAPAN Bd. 014, Nr. 182 (E-0916), 12. April 1990 (1990-04-12) & JP 02 034001 A (MATSUSHITA ELECTRIC IND CO LTD), 5. Februar 1990 (1990-02-05)

## Beschreibung

Die Erfindung betrifft ein Hochfrequenzfilter nach dem Anspruch 1.

In funktechnischen Anlagen, insbesondere im Mobilfunkbereich, wird häufig für Sende- und Empfangssignale eine gemeinsame Antenne benutzt. Dabei verwenden die Sende- und Empfangssignale jeweils unterschiedliche Frequenzbereiche, und die Antenne muss zum Senden und Empfangen in beiden Frequenzbereichen geeignet sein. Zur Trennung der Sende- und Empfangssignale ist deshalb eine geeignete Frequenz-Filterung erforderlich, mit der einerseits die Sendesignale vom Sender zur Antenne und andererseits die Empfangssignale von der Antenne zum Empfänger weitergeleitet werden. Zur Aufteilung der Sende- und Empfangssignale werden heutzutage Hochfrequenzfilter eingesetzt.

Aus dem Stand der Technik sind Hochfrequenzfilter in koaxialer Bauweise bekannt. Ein Beispiel eines solchen Koaxialresonators ist in der Vorveröffentlichung "Theory and Design of Microwave Filters", Ian Hunter, Electromagnetic Waves Series 48, Veröffentlichungsjahr 2001, Seite 197 gezeigt. Bei solchen Koaxialresonatoren handelt es sich um schmalbandige Filter mit steilen Flanken. Diese Filter sind üblicherweise metallische Guss- oder Frästeile mit Resonatorhohlräumen, die elektrisch an Metalldrähte ankoppeln. Diese herkömmlichen Koaxialresonatoren weisen den Nachteil auf, dass sie in der Herstellung relativ teuer sind und große Abmessungen aufweisen.

Aus dem Stand der Technik sind ferner Streifenleitungsfilter bekannt, die deutlich breitbandiger als Filter nach koaxialer Bauweise sind. Ein herkömmlicher Streifenleitungsfilter ist beispielsweise in der Vorveröffentlichung "Microstrip Filters for RF/Microwave Applications", Jia-Sheng Hong und M. J. Lancaster, Veröffentlichungsjahr 2001, insbesondere in Figur 6.5 auf Seite 170 gezeigt. Dort ist eine elektrische Leitung in Streifenleitungstechnik wiedergegeben, wobei in geringem Abstand benachbart zu dieser Leitung mehrere U-förmige Resonatoren oder gerade, d.h. streifenförmig verlaufende Resonatoren vorgesehen sind. Die gerade verlaufenden Resonatoren bzw. die Schenkel der U-förmig gebildeten Resonatoren verlaufen dabei rechtwinkelig zu der streifenleitungsförmigen Leitung. Der Seitenabstand der einzelnen Resonatoren in Richtung der Streifenleitung beträgt jeweils λ/4. Filter in Streifenleitungstechnik sind wesentlich einfacher herstellbar als Filter nach koaxialer Bauweise, jedoch sind Streifenleitungsfilter wesentlich breitbandiger.

Ein gattungsbildendes Hochfrequenz-Filter ist aus der EP-A-0 955 688 bekannt geworden. Dieses Filter ist so aufgebaut, dass der Filtertopf und der Innenleiter grundsätzlich auf einer Leiterplatine angeordnet sein können. Die Massefläche ist bevorzugt auf der gegenüberliegenden Seite zum Resonator vorgesehen. Anstelle der Leiterplatine kann aber auch insgesamt ein Metallstreifen verwendet werden, der als Massefläche dient. Die Besonderheit dieses Hochfrequenzfilters ist, dass der Innenleiter, der an seinem der Massefläche gegenüberliegenden Ende mit dem Topfboden galvanisch oder kapazitiv verbunden ist, an der der Leiterplatine zugewandt liegenden Seite mit Massefläche galvanisch verbunden ist, wie der Resonatortopf selbst.

Ein Hochfrequenzfilter ist zudem auch aus der US-A-4 996 506 bekannt geworden. Es handelt sich hierbei um ein übliches HF-Filter, welches eine oder mehrere dielektrische Resonatoren mit einem keramischen Gehäuse umfasst, welches mit einem elektrisch leitfähigen Film überzogen ist. Der Innenleiter ist dielektrisch innerhalb des Hohlraums des Resonators angeordnet, d.h. innerhalb des keramischen Gehäuses.

Außerhalb des Gehäuses sind die dieelektrischen Säulen mittels λ/4 Transmissionsleitungen verbunden.

In einem abgewandelten Ausführungsbeispiel sind die dielektrischen Innen-Säulen über Streifen-Leitungen miteinander verbunden, die außerhalb des Gehäuses verlaufen.

Aufgabe der Erfindung ist es, ein schmalbandiges Hochfrequenzfilter zu schaffen, welches gegenüber herkömmlichen koaxialen Hochfrequenzfiltern einfacher herstellbar ist und eine kompaktere Bauweise aufweist.

Diese Aufgabe wird durch das Hochfrequenzfilter gemäß dem unabhängigen Anspruch 1 gelöst. Weiterbildungen der Erfindung sind in den abhängigen Ansprüchen definiert.

Das erfindungsgemäße Hochfrequenzfilter umfasst ein Substrat aus dielektrischem Material mit einer ersten Seite und einer gegenüberliegenden zweiten Seite, wobei auf der ersten Seite des Substrats wenigstens ein elektrisch leitender Streifenleiter aufgebracht ist. Dieser Streifenleiter ist mit wenigstens einem Resonator elektrisch gekoppelt, wobei der Resonator nicht als Streifenleiter ausgebildet ist, sondern ein Koaxialresonator mit einem Außenleitertopf und einem koaxial im Außenleitertopf angeordneten, im Wesentlichen stabförmigen Innenleiter ist. Der Außenleitertopf ist dabei galvanisch mit einer Massefläche verbunden. Der Innenleiter ist an einem ersten Ende galvanisch und/oder kapazitiv mit dem Topfboden des Außenleitertopfs verbunden, wobei eine galvanische Verbindung insbesondere bei der Ausgestaltung des Resonators als λ/4-Resonator verwendet wird und bei der Ausgestaltung des Resonators als λ/2-Resonator vorzugsweise eine kapazitive Kopplung verwendet wird. Über ein entgegengesetztes zweites Ende des Innenleiters ist der Resonator an dem wenigstens einen Streifenleiter elektrisch angekoppelt. Auf diese Weise wird ein Hochfrequenzfilter geschaffen, der in seinem Frequenzverhalten im Wesentlichen einem Koaxialfilter nach herkömmlicher Bauweise entspricht, d.h. das Filter weist ein schmales Frequenzband auf. Im Unterschied zu herkömmlichen Koaxialfiltern sind die Resonatorhohlräume jedoch nicht in metallischen Guss- oder Frästeilen ausgebildet, sondern es werden separate Resonatoren bestehend aus Außenleitertopf und Innenleiter verwendet, welche auf einfache Weise mittels der Streifenleitungstechnik an eine elektrische Leitung ankoppeln. Dieser Hochfrequenzfilter ist gegenüber herkömmlichen Koaxialfiltern wesentlich preisgünstiger herstellbar, da die einzelnen Resonatoren separat mit preiswerten Verfahren gefertigt werden können und anschließend mit einem ebenfalls separat gefertigten Streifenleiter auf einem Substrat verkoppelt werden können. Das erfindungsgemäße Hochfrequenzfilter kombiniert somit die Streifenleitungstechnik mit Resonatoren nach koaxialer Bauweise und schafft hierdurch einen Filter, der gegenüber herkömmlichen Koaxialfiltern einfacher hergestellt werden kann und darüber hinaus kompakter aufgebaut ist.

In einer besonders bevorzugten Ausführungsform des erfindungsgemäßen Filters ist Luft als Dielektrikum zwischen dem Innenleiter und der Seitenwand des Außenleitertopfs angeordnet. Vorzugsweise ist das Filter derart aufgebaut, dass der Resonator auf der zweiten Seite des Substrats, d. h. auf der Seite, die der Seite mit dem aufgebrachten Streifenleiter gegenüberliegt, angeordnet ist. Die Massefläche ist insbesondere eine im Wesentlichen durchgehende leitende Schicht auf der zweiten Seite des Substrats, wobei der Rand der dem Topfboden gegenüberliegenden Öffnung des Außenleitertopfs mit der leitenden Schicht galvanisch verbunden ist, insbesondere an dieser angelötet ist, wobei vorzugsweise eine Schwalllötung verwendet wird. Die leitende Schicht weist in einer bevorzugten Ausführungsform ringförmige Ausnehmungen auf, welche das dielektrische Material des Substrats freilegen, wobei der Rand der dem Topfboden gegenüberliegenden Öffnung des Außenleitertopfs um die ringförmige Ausnehmung herum angeordnet ist.

Das zweite Ende des Innenleiters, mit dem die Kopplung an den Streifenleiter erreicht wird, ist vorzugsweise auf dem Substrat befestigt. Ferner weist das Substrat auf der zweiten Seite vorzugsweise eine Aussparung und/oder ein Loch auf, in welches das zweite Ende des Innenleiters eingesetzt ist und insbesondere dort angelötet ist. Demgegenüber wird das erste Ende des Innenleiters vorzugsweise in eine Aussparung und/oder in ein Loch im Boden des Außenleitertopfes des Resonators eingesetzt und insbesondere dort verlötet und/oder verpresst. Der Außenleitertopf und der Innenleiter können somit separat gefertigt und erst anschließend galvanisch miteinander verbunden werden. In einer besonders bevorzugten Ausführungsform steht ferner die Axialrichtung des Resonators im Wesentlichen senkrecht auf der ersten und/oder zweiten Seite des Substrats..

Der Außenleitertopf und/oder der Innenleiter können auf einfache Weise gefertigt werden. Beispielsweise kann es sich bei diesen Bauteilen um gedrehte Metallteile handeln, oder die Bauteile sind Kunststoffteile, die auf der Außen- und/oder Innenfläche metallisiert sind. Vorzugsweise ist der Resonator kapazitiv und/oder induktiv an dem wenigstens einen Streifenleiter angekoppelt, wobei der Streifenleiter beispielsweise eine mäanderförmige Struktur aufweisen kann. Insbesondere kann der Streifenleiter Verzweigungen umfassen, die einen Kreis und/oder Halbkreis und/oder einen Kreisabschnitt bilden, wobei jeweils in der Mitte das zweite Ende des Innenleiters angeordnet ist.

In einer weiteren Ausführungsform der Erfindung ist auf der ersten Seite des Substrats eine Abdeckung vorgesehen, wobei die Abdeckung vorzugsweise wenigstens ein im Wesentlichen axial mit einem Koaxialresonator ausgerichtetes Abstimmelement zur Veränderung der elektrischen Eigenschaften des Hochfrequenzfilters aufweist. Das Abstimmelement kann beispielsweise ein in der Abdeckung verschiebbarer metallischer Stift und/oder eine in der Abdeckung verdrehbare metallische Schraube sein.

In einer besonders bevorzugten Ausführungsform sind mehrere Resonatoren in Längsrichtung neben dem Streifenleiter angeordnet, wobei die Resonatoren unterschiedliche Größen aufweisen können. Das Substrat ist vorzugsweise eine dielektrische Platte. Die Resonatoren sind insbesondere derart an dem Streifenleiter gekoppelt, dass ein Bandpassfilter und/oder ein Bandsperrfilter gebildet ist. Vorzugsweise arbeitet das Hochfrequenzfilter im Bereich der 1800 MHz-Mobilfunkfrequenz und/oder der 2000 MHz-Mobilfunkfrequenz.

Ausführungsbeispiele der Erfindung werden nachfolgend anhand der beigefügten Figuren detailliert beschrieben.

Es zeigen:
- Figur 1 :: eine perspektivische, teilweise geschnittene Ansicht von oben auf eine Ausführungsform des erfindungsgemäßen Hochfrequenzfilters;
- Figur 2 :: eine perspektivische, teilweise geschnittene Ansicht von unten auf das Hochfrequenzfilter der Figur 1; und
- Figur 3 :: eine Draufsicht auf eine Ausführungsform eines im erfindungsgemäßen Filter verwendeten Streifenleiters.

Das in Figur 1 gezeigte Hochfrequenzfilter umfasst eine dielektrische Substratplatte 1, auf deren Oberseite drei identische Koaxialresonatoren 2 angeordnet sind. Es können ggf. auch weniger oder mehr Resonatoren auf der Oberseite angeordnet sein, wobei im Falle von mehr als drei Resonatoren die Figur 1 nur einen Teilausschnitt des Filters zeigt und sich die Substratplatte mit weiteren Resonatoren in Längsrichtung fortsetzt. Der vorderste Koaxialresonator ist in Schnittansicht dargestellt. Jeder Koaxialresonator umfasst einen zylindrischen, topfförmigen Außenleiter 3, bei dem es sich beispielsweise um ein gedrehtes Metallteil handelt. Alternativ kann der Außenleiter ein Spritzgussteil sein, dessen Außen- und/oder Innenfläche geschlossen metallisiert ist. Der Außenleitertopf 3 ist mit seiner Topföffnung nach unten auf die Oberseite 1a des Substrats aufgesetzt, so dass der Topfboden 3a von der Oberseite 1a beabstandet ist. In Axialrichtung des Außenleitertopfes ist konzentrisch in seiner Mitte ein zylindrischer Innenleiterstab 4 angeordnet, welcher an seinem oberen Ende 4a in ein entsprechendes Loch im Topfboden 3a eingesetzt und dort angelötet oder verpresst ist. Zwischen Innenleiterstab und der zylindrischen Seitenwand des Außenleitertopfs ist Luft als Dielektrikum vorgesehen. Das entgegengesetzte untere Ende 4b des zylindrischen Innenleiterstabs 4 ist in eine entsprechende Öffnung 1c im Substrat 1 eingesetzt. Die Oberseite 1a des dielektrischen Substrats 1 ist im Wesentlichen durchgehend metallisiert und bildet eine Massefläche 1a' des Filters, wobei jedoch im Bereich der kreisförmigen Topföffnungen der Außenleitertöpfe 3 ringförmige Ausnehmungen 1b vorgesehen sind, welche das dielektrische Material des Substrats 1 freilegen. Der äußere Rand jeder Ausnehmung 1b schließt jeweils mit einem Rand der Topföffnung eines Außenleitertopfes ab, wobei der Rand der Topföffnung an der Außenseite der Außenleitertopfes galvanisch mit der metallisierten schicht auf dem Substrat, beispielsweise mittels Schwalllötung, verbunde ist. Auf diese Weise wird der Massekontäkt des Außenleitertopfes hergestellt. An die Innenseite der ringförmigen Ausnehmnung 1b schließt sich ein kreisförmiger metallisierter Abschnitt 1d an, in dessen Mitte sich die Öffnung 1c befindet. Auf der Unterseite 1e des Substrats 1 beindet sich eine Schutzabdeckung 5. Die Unterseite 1e wird dabei teilweise nachfolgend auch als erste Seite 1e und die Oberseite 1a teilweise auch als zweite Seite 1a bezeichnet.

Figur 2 zeigt eine perspektivische, teilweise geschnittene Ansicht des Filters der Figur 1 von unten. Das Gehäuse 5 ist hierbei im Schnitt gezeigt, so dass die Struktur der Unterseite 1e des Substrats 1 ersichtlich wird. Auf der Unterseite befindet sich ein Streifenleiter 6, der sich im Wesentlichen in Längsrichtung der Substratplatte erstreckt. Der Streifenleiter umfasst gerade Abschnitte 6a sowie kreisförmige Verzweigungen 6b, in deren Mitte sich jeweils die Öffnung 1c befindet, in der ein Ende 4b des Innenleiterstabs 4 eingesetzt ist. Die Öffnung 1c ist hierbei auf der Seite 1e metallisiert, wobei das Metall jedoch keine Verbindung zu den kreisförmigen Verzweigungen 6b aufweist. Der Innenleiterstab wird auf der Unterseite 1e an der Öffnung 1c angelötet. Durch den in die Öffnung 1c eingesetzten Innenleiter wird somit eine kapazitive Kopplung des Koaxialresonators 2 zu dem Streifenleiter 6 hergestellt.

Die Abdeckung 5 umläuft den Rand der Unterseite 1e des Substrats 1, so dass die gesamte Unterseite von der Abdeckung umschlossen wird. In der Abdeckung ist ferner ein Loch 5a vorgesehen, welches mit einem darunter liegenden Resonator 2 in Axialrichtung ausgerichtet ist. In dieses Loch kann ein Abstimmelement eingesetzt werden, welches beispielsweise ein senkrecht zur Substratplatte 1 verschiebbarer metallischer Bolzen sein kann. Der Abstand dieses Bolzens zur Unterseite 1e der Substratplatte 1 kann mit dem Abstimmelement verändert werden, wodurch das Frequenzverhalten des Filters beeinflusst werden kann. Es können dabei mehr Abstimmelemente vorgesehen sein, wobei jedes Abstimmelement mit einem darunter liegenden Resonator in Axialrichtung ausgerichtet ist. Das Filter gemäß Figuren 1 und 2 wird beispielsweise als Bandsperrfilter zur Trennung der 1800 MHz-Mobilfunkfrequenz von der UMTS-Mobilfunkfrequenz im 2000 MHz-Bereich eingesetzt. Das Filter ist hierbei gegenüber herkömmlichen Streifenleitungsfiltern schmalbandiger und weist steilere Flanken auf. In seinem Frequenzverhalten entspricht das Filter somit herkömmlichen Koaxialfiltern in der Form von metallischen Fräs- bzw. Gussteilen.

Die in Figur 1 und 2 gezeigten Resonatoren 3 sind λ/4-Resonatoren, bei denen die Länge des Innenleiterstabs 4 einem Viertel der Wellenlänge λ entspricht. Bei diesen Resonatoren wird der Innenleiterstab 4. au seinem Ende 4a galvanisch mit dem Topfboden 3a verbunden. Es ist jedoch auch möglich, die Resonatoren 3 als λ/2-Resonatoren zu verwenden, bei denen die Länge des Innenleiterstabs 4 die Hälfte der Wellenlänge λ beträgt. In diesem Fall wird das Ende 4a des Innenleiterstabs mit dem Topfboden kapazitiv gekoppelt, beispielsweise indem das Ende 4a mit einer metallischen Scheibe verbunden wird, deren Größe im Wesentlichen der Größe des Topfbodens 3a entspricht und die von dem Topfboden beabstandet ist. Die kapazitive Kopplung wirkt bei der Resonanzfrequenz als Kurzschluss.

Der in Figur 2 gezeigte Streifenleiter 6 stellt lediglich eine mögliche Ausführungsform dar. Insbesondere ist es auch möglich, dass der Streifenleiter mäanderförmig ausgebildet ist und die kreisförmigen Verzweigungen 6b versetzt zu den geraden Abschnitten 6a angeordnet sind. Ferner müssen die Verzweigungen keinen geschlossenen Kreis bilden, sondern sie können auch nur Kreisabschnitte umfassen. Figur 3 zeigt eine Draufsicht auf die Unterseite 1e einer Substratplatte mit einer solchen alternativen Ausgestaltung des Streifenleiters. Man erkennt, dass Verzweigungen in der Form von geschlossenen Kreisen 6b sowie Verzweigungen in der Form von Kreisabschnitten 6c vorgesehen sind, wobei die Verzweigungen jeweils über Stege 6d mit geraden Abschnitten 6a eines mäanderförmigen Streifenleiters 6 verbunden sind. Konzentrisch zu den Verzweigungen 6b bzw. 6c ist jeweils die Öffnung 1c angeordnet, in die das Ende 4b des Innenleiterstabs 4 eingesetzt wird.

Aus den beschriebenen Ausführungsbeispielen ist also ersichtlich, dass der elektrisch leitfähige Außenleitertopf 3 an seinem zum Topfboden 3a entfernt liegende Bereich, insbesondere an seinem offenen oberen Randbereich gegenüberliegend zum Topfboden 3a mit der Massefläche 1a, vorzugsweise am gesamten umlaufenden Rand elektrisch verbunden ist. Koaxial dazu ist der Innenleiter 4 angeordnet, der am Topfboden 3a galvanisch oder kapazitiv mit dem Topfboden verbunden ist. Die elektrische Verbindung mit dem Streifenleiter 6 erfolgt über den Innenleiter 4, d.h. im gezeigten Ausführungsbeispiel nur und ausschließlich über den Innenleiter 4. Dazu ist der Innenleiter 4 entfernt zu seinem einen Ende, an dem er galvanisch oder kapazitiv mit dem Topfboden 3a elektrisch verbunden ist mit dem Streifenleiter verbunden. Vorzugsweise ist diese zweite Verbindung an dem zum Topfboden gegenüberliegenden Ende des Innenleiters 4 mit dem Streifenleiter 6 ebenfalls galvanisch oder kapazitiv.

## Patentansprüche

1. Hochfrequenzfilter, mit den folgenden Merkmalen:
- es ist ein Substrat (1) aus dielektrischem Material mit einer ersten Seite (1e) und einer gegenüberliegenden zweiten Seite (1a) vorgesehen,
- auf der ersten Seite (1e) des Substrats (1) ist wenigstens ein Streifenleiter (6) aufgebracht,
- es ist wenigstens ein Resonator (2) vorgesehen, der an dem wenigstens einen Streifenleiter (6) elektrisch angekoppelt ist,
- auf der zweiten Seite (1a) ist eine von dem Streifenleiter (6) beabstandete Massefläche (1a') vorgesehen,
- der wenigstens eine Resonator (2) ist ein Koaxialresonator mit einem Außenleitertopf (3) und einem koaxial im Außenleitertopf (3) angeordneten, im Wesentlichen stabförmigen Innenleiter (4), der ein erstes Ende (4a) und ein zum ersten Ende (4a) entgegengesetztes zweites Ende (4b) umfasst,
- der Außenleitertopf (3) ist galvanisch mit der Massefläche (1a') verbunden,
- das zweite Ende (4b) des Innenleiters (4) ist an dem wenigstens einen Streifenleiter (6) elektrisch angekoppelt, und
- der Innenleiter (4) ist an einem ersten Ende (4a) galvanisch oder kapazitiv mit dem Topfboden (3a) des Außenleitertopfes (3) verbunden,
**gekennzeichnet durch** folgende weitere Merkmale:
- der wenigstens eine Resonator (2) ist auf der zweiten Seite (1a) des Substrats (1) angeordnet, auf der die Massefläche (1a') vorgesehen ist,
- der auf der ersten Seite (1e) vorgesehene Streifenleiter (6) ist auf der zu dem zumindest einen Resonator (2) gegenüberliegenden Seite des Substrats (1) vorgesehen, und
- die leitende Massefläche (1a') weist wenigstens eine Ausnehmung (1b) auf, **durch** welche das zweite Ende (4b) des Innenleiters (4) von der Massefläche (1b) getrennt ist, wobei der Innenleiter (4) an seinem zweiten Ende (4b) entweder galvanisch oder kapazitiv und/oder induktiv mit dem Streifenleiter (6) gekoppelt ist.

2. Hochfrequenzfilter nach Anspruch 1, **dadurch gekennzeichnet, dass** der Streifenleiter (6) über den Innenleiter (4) mit dem Außenleitertopf (3)elektrisch verbunden ist.

3. Hochfrequenzfilter nach Anspruch 1 oder 2, **dadurch gekennzeichnet, dass** Luft als Dielektrikum zwischen dem Innenleiter (4) und der Seitenwand des Außenleitertopfs (3) vorgesehen ist.

4. Hochfrequenzfilter nach einem der vorhergehenden Ansprüche, **dadurch gekennzeichnet, dass** die Massefläche (1a') eine im Wesentlichen durchgehende leitende Schicht auf der zweiten Seite des Substrats (1) ist und der Rand der dem Topfboden (3a) gegenüberliegenden Öffnung des Außenleitertopfs (3) mit der Massefläche (1a') galvanisch verbunden ist.

5. Hochfrequenzfilter nach Anspruch 4, **dadurch gekennzeichnet, dass** der Rand der dem Topfboden (3a) gegenüberliegenden Öffnung des Außenleitertopfs (3) au der leitenden Massefläche (1a') angelötet ist, insbesondere mittels Schwalllötung.

6. Hochfrequenzfilter nach Anspruch 4 oder 5, **dadurch gekennzeichnet, dass** die wenigstens eine Ausnehmung (1b) in der leitenden Massefläche (1a') ringförmig ist, und dass durch die Ausnehmung (1b) das dielektrische Material des Substrats (1) freigelegt ist, wobei der Rand der dem Topfboden (3a) gegenüberliegenden Öffnung des Außenleitertopfs (3) um die ringförmige Ausnehmung (1b) herum angeordnet ist.

7. Hochfrequenzfilter nach einem der vorhergehenden Ansprüche, **dadurch gekennzeichnet, dass** das zweite Ende (4b) des Innenleiters (4) auf dem Substrat (1) befestigt ist.

8. Hochfrequenzfilter nach einem der vorhergehenden Ansprüche, **dadurch gekennzeichnet, dass** das Substrat (1) auf der zweiten Seite (1a) eine Aussparung und/oder ein sich zu der ersten Seite (1e) erstreckendes Loch (1c) aufweist, in welches das zweite Ende (4b) des Innenleiters (4) eingesetzt ist und vorzugsweise dort angelötet ist.

9. Hochfrequenzfilter nach einem der vorhergehenden Ansprüche, **dadurch gekennzeichnet, dass** das erste Ende (4a) des Innenleiters (4) in eine Aussparung und/oder ein Loch im Topfboden (3a) des Außenleitertopfes (3) eingesetzt ist und vorzugsweise an dem Loch mit dem Topfboden verlötet und/oder verpresst ist.

10. Hochfrequenzfilter nach einem der vorhergehenden Ansprüche, **dadurch gekennzeichnet, dass** die Axialrichtung' des Resonators (2) im Wesentlichen senkrecht auf der ersten und/oder zweiten Seite (1e, 1a) des Substrats (1) steht.

11. Hochfrequenzfilter nach einem der vorhergehenden Ansprüche, **dadurch gekennzeichnet, dass** der Außenleitertopf (3) und/oder der Innenleiter (4) ein gedrehtes Metallteil ist.

12. Hochfrequenzfilter nach einem der vorhergehenden Ansprüche, **dadurch gekennzeichnet, dass** der Außenleitertopf (3) und/oder der Innenleiter (4) ein Kunststoffteil ist, das auf der Außen- und/oder Innenfläche metallisiert ist.

13. Hochfrequenzfilter nach einem der vorhergehenden Ansprüche, **dadurch gekennzeichnet, dass** der wenigstens eine Resonator (2) kapazitiv und/oder induktiv an dem wenigstens einen Streifenleiter (6) angekoppelt ist.

14. Hochfrequenzfilter nach einem der vorhergehenden Ansprüche, **dadurch gekennzeichnet, dass** der Streifenleiter (6) zumindest teilweise eine mäanderförmige Struktur aufweist.

15. Hochfrequenzfilter nach einem der vorhergehenden Ansprüche, **dadurch gekennzeichnet, dass** der Streifenleiter (6) eine oder mehrere Verzweigungen aufweist, welche einen Kreis und/oder einen Kreisabschnitt (6c) bilden, wobei in der Mitte des Kreises und/oder des Kreisabschnittes das zweite Ende (4b) des Innenleiters (4) angeordnet ist.

16. Hochfrequenzfilter nach einem der vorhergehenden Ansprüche, **dadurch gekennzeichnet, dass** eine Abdeckung (5) auf der ersten Seite (1e) des Substrats (1) vorgesehen ist.

17. Hochfrequenzfilter nach Anspruch 16, **dadurch gekennzeichnet, dass** in der Abdeckung (5) wenigstens ein im Wesentlichen axial mit einem Resonator (2) ausgerichtetes Abstimmelement zur Veränderung der elektrischen Eigenschaft des Hochfrequenzfilters vorgesehen ist.

18. Hochfrequenzfilter nach Anspruch 17, **dadurch gekennzeichnet, dass** das wenigstens eine Abstimmelement ein in der Abdeckung (5) verschiebbarer metallischer. Stift und/oder eine in der Abdeckung (5) verdrehbare metallische Schraube ist.

19. Hochfrequenzfilter nach einem der vorhergehenden Ansprüche, **dadurch gekennzeichnet, dass** mehrere Resonatoren (2) in Längsrichtung neben dem Streifenleiter (6) angeordnet sind.

20. Hochfrequenzfilter nach Anspruch 19, **dadurch gekennzeichnet, dass** die Resonatoren (2) unterschiedliche Größen aufweisen.

21. Hochfrequenzfilter nach einem der vorhergehenden Ansprüche, **dadurch gekennzeichnet, dass** das Substrat (1) eine dielektrische Platte ist.

22. Hochfrequenzfilter nach einem der vorhergehenden Ansprüche, **dadurch gekennzeichnet, dass** der wenigstens eine Resonator (2) derart an dem Streifenleiter (6)angekoppelt ist, dass ein Bandpassfilter und/oder ein Bandsperrfilter gebildet wird.

23. Hochfrequenzfilter nach einem der vorhergehenden Ansprüche, **dadurch gekennzeichnet, dass** das Filter im Bereich der 1800 MHz-Mobilfunkfrequenz und/oder der 2000 MHz-Mobilfunkfrequenz arbeitet.

## Claims

1. High-frequency filter, with the following features:
- Provision is made for a substrate (1) of dielectric material, with a first side (1e) and an opposite second side (1a),
- located on the first side (1e) of the substrate (1) is at least one bus strip (6),
- provision is made for at least one resonator (2), which is electrically coupled to the minimum of one bus strip (6),
- provision is made on the second side (1a) for an earthing surface (1a') located at a distance from the bus strip (6),
- the minimum of one resonator (2) is a coaxial resonator with an outer conductor container (3) and an inner conductor (4), essentially rod-shaped and arranged coaxially in the outer conductor container (3), which comprises a first end (4a) and a second end (4b) opposite to the first end (4a),
- the outer conductor container (3) is connected galvanically to the earthing surface (1a'),
- the second end (4b) of the inner conductor (4) is electrically coupled to the minimum of one bus strip (6),
and
- the inner conductor (4) is connected at a first end (4a) galvanically or capacitatively to the container bottom (3a) of the outer conductor container (3),
**characterised by** the following further features:
- the minimum of one resonator (2) is arranged on the second side (1a) of the substrate (1), on which the earthing surface (1a') is provided,
- the bus strip (6) provided on the first side (1e) is provided on the side of the substrate (1) located opposite the minimum of one resonator (2) and
- the conductive earthing surface (1a') has at least one cut-out (1b) through which the second end (4b) of the inner conductor (4) is separated from the earthing surface (1b), wherein the inner conductor (4) at its second end (4b) is coupled either galvanically or capacitatively and/or inductively to the bus strip (6).

2. High-frequency filter according to Claim 1, **characterised in that** the bus strip (6) is electrically connected to the outer conductor container (3) via the inner conductor (4).

3. High-frequency filter according to Claim 1 or 2, **characterised in that** air is provided as the dielectric between the inner conductor (4) and the side wall of the outer conductor container (3).

4. High-frequency filter according to any one of the preceding claims, **characterised in that** the earthing surface (1a') is an essentially continuous conducting layer on the second side of the substrate (1), and the edge of the opening of the outer conductor container (3), opposite the container bottom (3a), is galvanically connected to the earthing surface (1a').

5. High-frequency filter according to Claim 4, **characterised in that** the edge of the opening of the outer conductor container (3), opposite the container bottom (3a), is soldered to the conductive earthing surface (1a'), in particular by means of wave soldering.

6. High-frequency filter according to Claim 4 or 5, **characterised in that** the at least one cut-out (1b) of the conductive earthing surface (1a') is ring-shaped cut-out (1b), and **in that** the dielectric material of the substrate (1), is exposed by the cut-out (1b), wherein the edge of the opening of the outer conductor container (3), opposite the container bottom (3a), is arranged around the ring-shaped cut-out (1b).

7. High-frequency filter according to any one of the preceding claims, **characterised in that** the second end (4b) of the inner conductor (4) is secured to the substrate (1).

8. High-frequency filter according to any one of the preceding claims, **characterised in that** the substrate (1) has on the second side (1a) a cut-out and/or a hole (1c) extending to the first side (1e), into which the second end (4b) of the inner conductor (4) is inserted and, preferably, is soldered in place.

9. High-frequency filter according to any one of the preceding claims, **characterised in that** the first end (4a) of the inner conductor (4) is inserted into a cut-out and/or a hole in the container bottom (3a) of the outer conductor container (3), and preferably is soldered and/or impressed to the container bottom at the hole.

10. High-frequency filter according to any one of the preceding claims, **characterised in that** the axial direction of the resonator (2) stands essentially perpendicular to the first and/or second side (1e, 1a) of the substrate (1).

11. High-frequency filter according to any one of the preceding claims, **characterised in that** the outer conductor container (3) and/or the inner conductor (4) is a turned metal component.

12. High-frequency filter according to any one of the preceding claims, **characterised in that** the outer conductor container (3) and/or the inner conductor (4) is a plastic component, which is metallised on the outer and/or inner surface.

13. High-frequency filter according to any one of the preceding claims, **characterised in that** the minimum of one resonator (2) is coupled capacitatively and/or inductively to the minimum of one bus strip (6).

14. High-frequency filter according to any one of the preceding claims, **characterised in that** the bus strip (6) has at least in part a meander-shaped structure.

15. High-frequency filter according to any one of the preceding claims, **characterised in that** the bus strip (6) has one or more branches, which form a circle and/or a circle segment (6c), wherein the second end (4b) of the inner conductor (4) is arranged in the middle of the circle and/or the circle segment.

16. High-frequency filter according to any one of the preceding claims, **characterised in that** a cover (5) is provided on the first side (1e) of the **su**bstrate (1).

17. High-frequency filter according to Claim 16, **characterised in that** provision is made in the cover (5) for at least one adjustment element, aligned essentially axially with a resonator (2) for changing the electrical property of the high-frequency filter.

18. High-frequency filter according to Claim 17, **characterised in that** the minimum of one adjustment element is a metallic pin capable of being displaced in the cover (5) and/or a metallic screw capable of being rotated in the cover (5).

19. High-frequency filter according to any one of the preceding claims, **characterised in that** a plurality of resonators (2) is arranged in the longitudinal direction next to the bus strip (6).

20. High-frequency filter according to Claim 19, **characterised in that** the resonators (2) have different sizes.

21. High-frequency filter according to any one of the preceding claims, **characterised in that** the substrate (1) is a dielectric plate.

22. High-frequency filter according to any one of the preceding claims, **characterised in that** the minimum of one resonator (2) is coupled to the bus strip (6) in such a way that a bandpass filter and/or a bandstop filter is formed.

23. High-frequency filter according to any one of the preceding claims, **characterised in that** the filter operates in the range of the 1800 MHz mobile radio frequency and/or the 2000 MHz mobile radio frequency.

## Revendications

1. Filtre à haute fréquence, présentant les éléments suivants :
- il est prévu un substrat (1) en matériau diélectrique avec un premier côté (1e) et avec un second côté (1a) opposé,
- sur le premier côté (1e) du substrat (1) est appliqué au moins un conducteur à ruban (6),
- il est prévu au moins un résonateur (2) qui est couplé électriquement audit au moins un conducteur à ruban (6)
- sur le second côté (1a) est prévue une surface de masse (1a') espacée du conducteur à ruban (6),
- ledit au moins un résonateur (2) est un résonateur coaxial avec un pot conducteur extérieur (3) et un conducteur intérieur (4) sensiblement en forme de barreau et agencé coaxialement dans le pot conducteur extérieur (3), qui comprend une première extrémité (4a) et une seconde extrémité (4b) opposée à la première extrémité (4a),
- le pot conducteur extérieur (3) est relié par voie galvanique à la surface de masse (1a'),
- la seconde extrémité (4b) du conducteur intérieur (4) est couplée électriquement audit au moins un conducteur à ruban (6), et
- le conducteur intérieur (4) est relié par une première extrémité (4a) par voie galvanique ou capacitive au fond de pot (3a) du pot conducteur extérieur (3),
**caractérisé par** les autres éléments suivants :
- ledit au moins un résonateur (2) est agencé sur le second côté (1a) du substrat (1), sur lequel est prévue la surface de masse (1a'),
- le conducteur à ruban (6) prévu sur le premier côté (1e) est prévu sur le côté du substrat (1) opposé audit au moins un résonateur (2), et
- la surface de masse (1a') conductrice présente au moins un évidement (1b) qui sépare la seconde extrémité (4b) du conducteur intérieur (4) vis-à-vis de la surface de masse (1b), le conducteur intérieur (4) étant couplé à sa seconde extrémité (4b) par voie galvanique ou capacitive et/ou par voie inductive au conducteur à ruban (6).

2. Filtre à haute fréquence selon la revendication 1, **caractérisé en ce que** le conducteur à ruban (6) est connecté électriquement au pot conducteur extérieur (3) via le conducteur intérieur (4).

3. Filtre à haute fréquence selon la revendication 1 ou 2, **caractérisé en ce qu'**il est prévu de l'air à titre de diélectrique entre le conducteur intérieur (4) et la paroi latérale du pot conducteur extérieur (3).

4. Filtre à haute fréquence selon l'une des revendications précédentes, **caractérisé en ce que** la surface de masse (1a') est une couche conductrice sensiblement continue sur le second côté du substrat (1), et le bord de l'ouverture du pot conducteur extérieur (3), opposée au fond de pot (3a), est relié par voie galvanique à la surface de masse (1a').

5. Filtre à haute fréquence selon la revendication 4, **caractérisé en ce que** le bord de l'ouverture du pot conducteur extérieur (3), opposée au fond de pot (3a), est brasé sur la surface de masse (1a') conductrice, en particulier par brasage à la vague.

6. Filtre à haute fréquence selon la revendication 4 ou 5, **caractérisé en ce que** ledit au moins un évidement (1b) dans la surface de masse (1a') conductrice est de forme annulaire, et **en ce que** le matériau diélectrique du substrat (1) est mis à découvert par l'évidement (1b), le bord de l'ouverture du pot conducteur extérieur (3), opposée au fond de pot (3a), étant agencé autour de l'évidement annulaire (1b).

7. Filtre à haute fréquence selon l'une des revendications précédentes, **caractérisé en ce que** la seconde extrémité (4b) du conducteur intérieur (4) est fixée sur le substrat (1).

8. Filtre à haute fréquence selon l'une des revendications précédentes, **caractérisé en ce que** le substrat (1) présente sur le second côté (1a) une échancrure et/ou un trou (1c) s'étendant jusqu'au premier côté (le), dans laquelle/lequel la seconde extrémité (4b) du conducteur intérieur (4) est mise en place et de préférence fixée par brasage.

9. Filtre à haute fréquence selon l'une des revendications précédentes, **caractérisé en ce que** la première extrémité (4a) du conducteur intérieur (4) est mise en place dans une échancrure et/ou dans un trou dans le fond de pot (3a) du pot conducteur extérieur (3) et est de préférence fixée au niveau du trou par brasage et/ou pressage avec le fond de pot.

10. Filtre à haute fréquence selon l'une des revendications précédentes, **caractérisé en ce que** la direction axiale du résonateur (2) est sensiblement perpendiculaire au premier et/ou au second côté (1e, 1a) du substrat (1).

11. Filtre à haute fréquence selon l'une des revendications précédentes, **caractérisé en ce que** le pot de conducteur extérieur (3) et/ou le conducteur intérieur (4) est une pièce métallique tournée.

12. Filtre à haute fréquence selon l'une des revendications précédentes, **caractérisé en ce que** le pot conducteur extérieur (3) et/ou le conducteur intérieur (4) est une pièce en matière plastique qui est métallisée sur la surface extérieure et/ou intérieure.

13. Filtre à haute fréquence selon l'une des revendications précédentes, **caractérisé en ce que** ledit au moins un résonateur (2) est couplé par voie capacitive et/ou inductive audit au moins un conducteur à ruban (6).

14. Filtre à haute fréquence selon l'une des revendications précédentes, **caractérisé en ce que** le conducteur à ruban (6) présente au moins partiellement une structure en méandres.

15. Filtre à haute fréquence selon l'une des revendications précédentes, **caractérisé en ce que** le conducteur à ruban (6) présente une ou plusieurs ramifications qui constituent un cercle et/ou une portion de cercle (6c), la seconde extrémité (4b) du conducteur intérieur (4) étant agencée au milieu du cercle et/ou de la portion de cercle.

16. Filtre à haute fréquence selon l'une des revendications précédentes, **caractérisé en ce qu'**il est prévu un couvercle (5) sur le premier côté (1e) du substrat (1).

17. Filtre à haute fréquence selon la revendication 16, **caractérisé en ce que** dans le couvercle (5) est prévu au moins un élément d'accord orienté sensiblement axialement avec un résonateur (2), afin de modifier la caractéristique électrique du filtre à haute fréquence.

18. Filtre à haute fréquence selon la revendication 17, **caractérisé en ce que** ledit au moins un élément d'accord est une tige métallique mobile en translation dans le couvercle (5) et/ou une vis métallique rotative dans le couvercle (5).

19. Filtre à haute fréquence selon l'une des revendications précédentes, **caractérisé en ce que** plusieurs résonateurs (2) sont agencés en direction longitudinale à côté du conducteur à ruban (6).

20. Filtre à haute fréquence selon la revendication 19, **caractérisé en ce que** les résonateurs (2) présentent différentes tailles.

21. Filtre à haute fréquence selon l'une des revendications précédentes, **caractérisé en ce que** le substrat (1) est une plaque diélectrique.

22. Filtre à haute fréquence selon l'une des revendications précédentes, **caractérisé en ce que** ledit au moins un résonateur (2) est couplé au conducteur à ruban (6) de telle sorte qu'il se forme un filtre passe-bande et/ou un filtre coupe-bande.

23. Filtre à haute fréquence selon l'une des revendications précédentes, **caractérisé en ce que** le filtre fonctionne dans la plage de fréquence de radiotéléphonie mobile de 1800 MHz et/ou dans la fréquence de radiotéléphonie mobile de 2000 MHz.
